# EUROPÄISCHE PATENTSCHRIFT

(11) **EP 2 569 125 B1**
(45) Veröffentlichungstag und Bekanntmachung des Hinweises auf die Patenterteilung: **24.04.2019**
(21) Anmeldenummer: 11752085.8
(22) Anmeldetag: 06.05.2011
(51) Int. Cl.: B25B 21/00, B25B 23/145, F15B 9/09, F15B 13/044

(54) **SCHALTUNGSANORDNUNG ZUM BETREIBEN EINES DREHMOMENTSCHRAUBERS ODER DERGLEICHEN**
CIRCUIT ARRANGEMENT FOR OPERATING A TORQUE WRENCH OR SIMILAR
ENSEMBLE CIRCUIT POUR FAIRE FONCTIONNER UN TOURNEVIS DYNAMOMÉTRIQUE OU ANALOGUE

(30) Priorität: 11.05.2010 DE 102010020258
(43) Veröffentlichungstag der Anmeldung: 20.03.2013
(73) Patentinhaber: GEDORE Torque Solutions GmbH, 71665 Vaihingen (DE)
(72) Erfinder: GAREIS, Marc, 71229 Leonberg (DE)
(74) Vertreter: Rausch Wanischeck-Bergmann Brinkmann
(86) Internationale Anmeldenummer: PCT/DE2011/001043
(87) Internationale Veröffentlichungsnummer: WO 2011/150909

(56) Entgegenhaltungen:
- EP-A2- 2 110 205
- DE-A1- 19 813 900
- DE-A1-102004 058 338
- DE-B3-102004 059 859
- US-A- 5 792 967

## Beschreibung

Die Erfindung betrifft eine Schaltungsanordnung zum Betreiben eines Drehmomentschraubers oder dergleichen, welcher eine Kolben-Zylinder-Einheit aufweist, die von einer Pumpe mit einem vorgebbaren Druck ansteuerbar ist.

Derartige hydraulische Drehmomentschrauber sind mit oft langen, sehr oft mit bis zu 10 m langen Schläuchen mit einem Hydraulikaggregat, das die Pumpe umfasst, verbunden. Eine Bedienungsperson, die den hydraulischen Drehmomentschrauber bedient, ist auf diese Weise nicht mehr in Sichtweite des Hydraulikaggregats. Bei einer Sichtkontrolle, ob der eingestellte Druck tatsächlich erreicht wurde, ist jedoch ein Blick auf ein Manometer, das im Bereich des Hydraulikaggregats angeordnet ist, unerlässlich. Es besteht daher der Wunsch der Bedienungsperson, alle Funktionen des Hydraulikaggregats mittels einer Fernsteuerung einstellen und ablesen zu können, ohne den momentanen und vom Drehmomentschrauber beispielsweise entfernten Standort des Hydraulikaggregats aufsuchen zu müssen.

Zur Lösung dieses Problems wurden im Stand der Technik verschiedene Lösungsmöglichkeiten angeboten.

Eine erste besteht in einer Druckvorwahl mittels eines Manometers. Dabei wird gewöhnlich der Solldruck mittels eines manuellen Druckreglers und eines Manometers eingestellt. Sobald der eingestellte Enddruck erreicht ist, spricht ein Überlaufventil an. Hierbei kann der eingestellte Enddruck gehalten werden.

Eine weitere Variante betrifft die Druckvorwahl mittels eines Druckschalters. Dabei wird der eingestellte Solldruck mit einem Druckschalter kontrolliert. Wird der Enddruck erreicht, unterbricht der Druckschalter die Zufuhr von Hydraulikfluid. Mit diesem Verfahren kann der eingestellte Enddruck nicht gehalten werden.

Der erstgenannte Vorschlag einer Druckvorwahl mittels Manometer weist den Nachteil auf, dass der Bediener jede Einstellung oder Korrektur des Drucks direkt am Hydraulikaggregat selbst vornehmen muss. Da sich jedoch die Bedienungsperson während des Arbeitens zusammen mit einer Bedieneinheit und dem Hydraulikschrauber von dem Hydraulikaggregat entfernt befindet, ist eine solche Einstellung nicht ohne Weiteres möglich. Auch die visuelle Kontrolle des Enddrucks am Manometer muss auf diese Weise über eine räumliche Entfernung erfolgen, wodurch Ungenauigkeiten bei der Ablesung entstehen können. Dadurch, dass der eingestellte Enddruck gehalten wird, kann jedoch ein Kriechen der Schraubverbindung, also eine Verringerung der Vorspannkraft durch plastisches Fließen, beherrscht werden und der Druck kann im Grunde beliebig lange anstehen.

Die zweitgenannte Variante "Druckvorwahl mittels Druckschalter" ermöglicht zwar eine Einstellung des Drucks losgelöst vom Hydraulikaggregat. Nachteilig hierbei ist jedoch, dass der Druck nicht gehalten werden kann, da der Schalter die Hydraulikzufuhr und damit gewissermaßen den "Fließdruck" unterbricht. Auf diese Weise kann ein Kriechen der Schraubverbindung nicht ausgeglichen werden.

Aus der EP 2 110 205 A2 ist ein Verfahren und eine Vorrichtung zum Steuern eines hydraulisch betriebenen Kraftschraubers bekannt geworden mit einem durch eine Kolben-Zylinder-Einheit schwenkbaren Hebel mit einer Ratschenanordnung zum schrittweisen Drehen einer Ratschenbüchse durch Vorhübe und Rückhübe und einer Antriebseinheit mit einer motorisch angetriebenen Pumpe zum Anziehen einer Schraubverbindung.Bei dieser Anordnung wird ein kombiniertes Umschalt- und Drucksteuerventil verwendet, welches ein Druckentlastungsventil aufweist. Dieses Druckentlastungsventil im Umschalt- und Drucksteuerventil wird geschlossen, sodass sich ein Pumpendruck aufbauen kann. Bei Erreichen des Solldrucks wird das Umschalt- und Drucksteuerventil auf Druckentlastung umgeschaltet. Auch hierdurch wird der "Fließdruck" unterbrochen und ein Kriechen der Schraubverbindung kann nicht ausgeglichen werden.

Ein hydraulisch betriebener Kraftschrauber und ein Verfahren zu seiner Herstellung gehen ferner aus der DE 198 13 900 A1 hervor.

Die DE 10 2004 059 859 B3 offenbart eine motorisch betriebene Hydraulikpumpe zum Antrieb von hydraulischen Werkzeugen, insbesondere von Hydraulikschraubern.

Die DE 10 2004 058 338 A1 offenbart eine Vorrichtung zur Steuerung eines Schraubvorgangs mit einem Schraubsystem mit mindestens einem hydraulisch betriebenen Kraftschrauber mit einer Kolben-Zylinder-Einheit, die über jeweils einen auf einer Lasthubseite und einer Rückhubseite angeordneten Hydraulikschlauch mit einer Antriebseinheit mit einer motorisch angetriebenen Pumpe verbunden ist.

Die US 5,792,967 offenbart eine Pumpeneinheit zum Anziehen von Schraubverbindungen.

Der Erfindung liegt die Aufgabe zugrunde, eine Schaltungsanordnung zur Verfügung zu stellen, welche es dem Bediener ermöglicht, den am Hydraulikaggregat angeschlossenen, beispielsweise Hydraulikschrauber komplett mittels eines Bedienteils in Form einer Fernsteuerung bedienen zu können und dabei auch ein kurzzeitiges Kriechen einer Schraubverbindung durch einen anstehenden Druck beherrschen zu können. Dies geschieht dadurch, dass der Druck auch in diesem Faiie gehalten wird.

Diese Aufgabe wird durch eine Schaltungsanordnung nach Anspruch 1 gelöst.

Grundidee der Erfindung ist es, ein Proportionalventil für sehr hohe Drücke in einer Schaltungsanordnung für ein Hydraulikaggregat in dem Vor-/Rücklauf der Kolben-Zylinder-Einheit einzusetzen. Das Proportionalventil ist dabei für Drücke von bis zu 800 bar ausgelegt. Das Proportionalventil ist elektrisch ansteuerbar, wobei abhängig von der Ansteuergröße, beispielsweise einer Ansteuerspannung, der Öffnungsquerschnitt des Ventils veränderbar ist.

Vorteilhafte Weiterbildungen und Ausgestaltungen der Erfindung sind Gegenstand der auf Anspruch 1 rückbezogenen Unteransprüche. So sieht eine vorteilhafte Weiterbildung vor, dass das Proportionalventil von einer Steuereinrichtung ansteuerbar ist. Dieser Steuereinrichtung sind Signale eines in der Vor- und/oder Rückleitung angeordneten Mengenerfassungsmittels und/oder eines Druckerfassungsmittels zuführbar.

Um eine Bedienung räumlich getrennt von dem Hydraulikaggregat zu ermöglichen, ist vorgesehen, dass der Steuereinrichtung von einer Bedienungsperson mittels einer Fernsteuereinheit Daten zuführbar sind.

Die Steuereinrichtung steuert den an der Kolben-Zylinder-Einheit anliegenden Druck über das Proportionalventil in Abhängigkeit von den Signalen des Mengenerfassungsmittels und/oder des Druckerfassungsmittels an. Hierdurch ist eine Druckregelung möglich, die ein Halten des Drucks erlaubt und so auch einen Ausgleich des vorstehend erwähnten kurzzeitigen Kriechens von Schraubenverbindungen erlaubt.

Weitere Vorteile und Merkmale der Erfindung werden nachfolgend in Verbindung mit der Zeichnung beschrieben, in der schematisch ein Schaltbild einer erfindungsgemäßen Schaltungsanordnung dargestellt ist.

Ein hydraulischer Drehmomentschrauber weist eine Kolben-Zylinder-Einheit 18 auf, mit einem in einem Zylinder 26 angeordneten Kolben 19, mit einem auf Seiten einer Kolbenstange 21 angeordneten kolbenstangenseitigen Druckraum 20 und mit einem Zylinderraum 28.

Sowohl der kolbenstangenseitige Druckraum 20 als auch der Zylinderraum 28 sind jeweils über Hydraulikleitungen, einer Hydraulikleitung Rücklauf 13, die in den kolbenstangenseitigen Druckraum 20 mündet, und einer Hydraulikleitung Vorlauf 14, die in den Zylinderraum mündet, mit einem Tank 10 verbunden. In dem Tank 10 ist eine ein- oder mehrstufige Pumpe 11 angeordnet, die durch einen Motor M betrieben wird. Die Pumpe 11 selbst und deren Motor M kann in der Hydraulikflüssigkeit zu Kühlungszwecken angeordnet sein.

Zwischen der Kolbenzylindereinheit und dem Tank 10 ist ein Proportionalventil 12 geschaltet, welches über eine elektrische Steuerleitung 27 von einer Steuereinrichtung 16 ansteuerbar ist. Die Steuereinrichtung 16 wiederum ist über eine elektrische Leitung oder auch via Funk von einer Fernsteuereinheit 31 einstellbar, das heißt es findet ein Datenaustausch zwischen der Steuereinrichtung 16 und der Fernsteuereinheit 31 statt.

In der Hydraulikleitung Rücklauf 13 ist ein Mengenerfassungsmittel 15 angeordnet. Die Hydraulikleitung Vorlauf 14 weist ein Druckmessmittel 22 auf. Sowohl die Ausgangssignale des Mengenerfassungsmittels 15 als auch die Ausgangssignale des Druckmessmittels 22 werden der Steuereinrichtung 16 über elektrische Leitungen 17 und 23 zugeführt.

Die Bedienung der Schaltungsanordnung erfolgt von einer (nicht gezeigten) Bedienungsperson, die sich im Bereich der beispielsweise herzustellenden Schraubverbindung befindet. Diese Bedienungsperson kann mittels der Fernsteuereinheit 31 gewünschte Daten vorgeben, beispielsweise das Anzugsmoment der Schraubverbindung, die der Steuereinheit 16 zugeführt werden. Die Steuereinheit 16 berechnet in Abhängigkeit von dem mittels des Druckmessmittels 22 erfassten Drucks und gegebenenfalls auch in Abhängigkeit von der mittels des Mengenerfassungsmittels 15 erfassten Rücklaufmenge des Fluids ein Ansteuersignal für das Proportionalventil 12. Abhängig von diesem elektrischen Ansteuersignal verändert sich der Öffnungsquerschnitt und damit der Druck in der Hydraulikleitung Vorlauf 14 und damit im Zylinderraum 28. Es ist an dieser Stelle zu bemerken, dass das Mengenerfassungsmittel 15 auch weggelassen werden kann. Für die Einstellung des Drucks genügt die Erfassung des Drucks mittels des Druckerfassungsmittels 22.

Das Proportionalventil 12 weist bei dieser Schaltungsanordnung zwei Funktionen auf. Zum einen übt es die Funktion einer Umsteuereinheit zwischen Vor- und Rücklauf aus, zum anderen dient es als Druckbegrenzungsmittel, um einen von einer Bedienungsperson mittels der Fernsteuereinheit 31 voreingestellten Druck einzustellen und zu halten. Hierdurch können auch Kriechvorgänge, die beim Herstellen von Schraubverbindungen, die mit einem sehr hohen Drehmoment beaufschlagt werden, kompensiert werden. Das Proportionalventil ist für sehr hohe Drücke ausgelegt, die bis zu 800 bar betragen können.

## Patentansprüche

1. Schaltungsanordnung zum Betreiben eines hydraulischen Drehmomentschraubers oder dergleichen mit einer Kolben-Zylinder-Einheit (18), die von einer Pumpe (11) mit einem vorgebbaren Druck ansteuerbar ist, **dadurch gekennzeichnet, dass** die Kolben-Zylinder-Einheit (18) von der Pumpe (11) über ein Proportionalventil (12) ansteuerbar ist, welches sowohl als Umsteuereinheit zwischen Vor- und Rücklauf als auch als Druckbegrenzungsventil wirkt und für Drücke von bis zu 800 bar ausgelegt ist.

2. Schaltungsanordnung nach Anspruch 1, **dadurch gekennzeichnet, dass** das Proportionalventil (12) von einer Steuereinrichtung (16) ansteuerbar ist, der Signale eines im Vor-/Rücklauf angeordneten Mengenerfassungsmittels (15) und/oder eines Druckmessmittels (22) zuführbar sind.

3. Schaltungsanordnung nach Anspruch 2, **dadurch gekennzeichnet, dass** eine Einstellung der Steuereinrichtung (16) durch eine Bedienungsperson mittels einer drahtgebundenen oder drahtlos mit der Steuereinrichtung (16) kommunizierenden Fernsteuereinheit (31) erfolgt.

4. Schaltungsanordnung nach einem der vorstehenden Ansprüche, **dadurch gekennzeichnet, dass** die Ansteuerung des Proportionalventils (12) in Abhängigkeit von den Signalen des Mengenerfassungsmittels (15) und/oder des Druckmessmittels (22) erfolgt.

## Claims

1. A circuit arrangement for operating a hydraulic torque wrench or similar having a piston-cylinder unit (18) which can be controlled at a specifiable pressure by a pump (11), **characterized in that** the piston-cylinder unit (18) can be controlled by the pump (11) by means of a proportional valve (12) which acts both as a reversing unit between feed and return flow and as a pressure limiting valve and which is designed for pressures up to 800 bar.

2. The circuit arrangement as claimed in claim 1, **characterized in that** the proportional valve (12) can be controlled by a control device (16), to which signals of a quantity measuring means (15) and/or a pressure measuring means (22) arranged in the feed and/or return flow can be fed back.

3. The circuit arrangement as claimed in claim 2, **characterized in that** the control device (16) is set up by an operator by means of a remote control unit (31) which is wired or which communicates with the control device (16) wirelessly.

4. The circuit arrangement as claimed in one of the preceding claims, **characterized in that** the proportional valve (12) is controlled as a function of the signals of the quantity measuring means (15) and/or the pressure measuring means (22).

## Revendications

1. Ensemble circuit pour faire fonctionner une visseuse dynamométrique hydraulique ou analogue doté d'une unité piston-cylindre (18) qui peut être démarrée par une pompe (11) avec une pression predeterminable, **caractérisé en ce que** l'unité piston-cylindre (18) peut être démarrée par la pompe (11) par le biais d'une vanne proportionnelle (12), laquelle fonctionne à la fois en tant qu'unité d'inversion entre un circuit d'avance et un circuit de retour et en tant que vanne de limitation de la pression et est prévue pour des pressions jusqu'à 800 bar.

2. Ensemble circuit selon la revendication 1, **caractérisé en ce que** la vanne proportionnelle (12) peut être commandée par un dispositif de commande (16) auquel peuvent être transmis des signaux d'un moyen de détection de quantité (15) disposé sur le circuit d'avance/ de retour et/ou d'un moyen de mesure de pression (22).

3. Ensemble circuit selon la revendication 2, **caractérisé en ce qu'**un ajustage du dispositif de commande (16) par un personnel d'entretien a lieu au moyen une télécommande (31) communiquant avec le dispositif de commande (16) par voie filaire ou sans fil.

4. Ensemble circuit selon l'une des revendications précédentes, **caractérisé en ce que** le commande de la vanne proportionnelle (12) a lieu en fonction des signaux du moyen de détection de quantité (15) et/ou du moyen de mesure de pression (22).
